# EUROPÄISCHE PATENTSCHRIFT

(11) **EP 1 110 498 B1**
(45) Veröffentlichungstag und Bekanntmachung des Hinweises auf die Patenterteilung: **23.06.2004**
(21) Anmeldenummer: 00124471.4
(22) Anmeldetag: 08.11.2000
(51) Int. Cl.: A47L 15/42

(54) **Verfahren zum Betrieb einer programmgesteuerten Geschirrspülmaschine**
Method of operating a program controlled dish washing machine
Procédé de fonctionnement d'une machine à laver la vaisselle commandée par programme

(30) Priorität: 14.12.1999 DE 19960307
(43) Veröffentlichungstag der Anmeldung: 27.06.2001
(73) Patentinhaber: BSH Bosch und Siemens Hausgeräte GmbH, 81739 München (DE)
(72) Erfinder: Rosenbauer, Michael, 86756 Reimlingen (DE); Reiter, Bruno, 73450 Neresheim-Kösingen (DE); Hering, Reinhard, 89438 Holzheim (DE)

(56) Entgegenhaltungen:
- EP-A- 0 873 714
- DE-A- 3 921 422
- DE-A- 4 303 628

## Beschreibung

Die Erfindung betrifft ein Verfahren zum Betrieb einer programmgesteuerten Geschirrspülmaschine, mit einer Enthärtungseinrichtung, bestehend aus einem lonenaustauscher, einem Salzvorratsbehälter und einem Regenerierwasser-Vorratsbehälter, wobei die Geschirrspülmaschine mit aus den Teilprogrammen - Vorspülen, Reinigen, Zwischenspülen, Klarspülen, Trocknen, Zugabe einer Solemenge zum Regenerieren des lonenaustauschen und Ausspülen der ausgetauschten Härtebildner aus dem regenerierten lonenaustauscher - wählbaren Spülprogrammen betätigbar ist, und wobei im Teilprogramm Reinigen das Teilprogramm Zugabe einer Solemenge zum Regenerieren des lonenaustauschers eingeblendet wird.

Ein Verfahren der eingangs genannten Art ist aus der DE-OS 39 21 422 bekannt. Üblicherweise erfolgt auf das Teilprogramm Zugabe einer Solemenge zum Regenerieren des lonenaustauschers eine Zugabe einer Rückspülwassermenge zum Ausspülen der ausgetauschten Härtebildner aus dem regenerierten lonenaustauscher. Bei dem vorgenannten Verfahren erfolgt das Teilprogramm Zugabe einer Rückspülwassermenge zum Ausspülen der ausgetauschten Härtebildner aus dem regenerierten lonenaustauscher im Anschluß an das Teilprogramm Reinigen und darauf folgt das Teilprogramm Zwischenspülen. Bei dem vorgenannten Verfahren ist, wie üblich, die im Teilprogramm Zugabe einer Rückspülwassermenge zum Ausspülen der ausgetauschten Härtebildner aus dem regenerierten lonenaustauscher zugegebene Rückspülwassermenge zur Vermeidung einer Verlängerung der Programmablaufzeit und unnötigen Wasserverbrauchs auf eine geringe Wassermenge begrenzt, die nur den größten Teil der Härtebildner aus dem lonenaustauscher ausspült. Dieses sogenannte Rückspülen des regenerierten lonenaustauschers wird dann bei dem vorgenannten Verfahren in dem nachfolgenden Teilprogramm Zwischenspülen, da es ein Teilprogramm ohne Reinigerzugabe ist, um eine Verdünnung des Reinigers durch evtl. ausgespülte Solebestandteile zu vermeiden, fortgesetzt. Da bei bekannten Verfahren die zugegebene Rückspülwassermenge üblicherweise auf die Zugabe der größten Solemenge zum Regenerieren des lonenaustauschers und damit konstant auf die größte Menge von aus dem regenerierten lonentauscher auszuspülenden Härtebildnem eingestellt ist, ergibt die damit insgesamt zum Ausspülen der ausgetauschten Härtebildner aus dem regenerierten lonenaustauscher zugegebene Rückspülwassermenge ungefähr 4,2 Liter Wasser, unabhängig davon, wie groß die Menge der auszuspülenden Härtebildner wirklich ist. Dies bedeutet in den meisten Fällen einen unnötigen Wasserverbrauch. Die Einfügung des Teilprogrammes Zugabe einer Rückspülwassermenge zum Ausspülen der ausgetauschten Härtebildner aus dem regenerierten lonenaustauscher zwischen das Teilprogramm Reinigen und das Teilprogramm Zwischenspülen bedeutet weiterhin eine Verlängerung der Programmablaufzeit.

Ein weiteres Verfahren mit einer Enhärtungseinrichtung ist aus EP 0 873 714 A bekannt.

Der Erfindung liegt daher die Aufgabe zugrunde, bei einem Verfahren der eingangs genannten Art auf einfache Art und Weise eine weitere Verkürzung der Programmlaufzeit und eine weitere Einsparung an Wasser zu erreichen.

Diese Aufgabe wird erfindungsgemäß dadurch gelöst, daß das Ausspülen der ausgetauschten Härtebildner aus dem regenerierten lonenaustauscher ausschließlich während dem Teilprogramm Zwischenspülen erfolgt, in dem die eingesetzte Flüssigkeitsmenge dem ablaufenden Spülprogramm angepaßt ist.

Dadurch, daß ausschließlich die in dem Teilprogramm Zwischenspülen eingesetzte Flüssigkeitsmenge zum Ausspülen der ausgetauschten Härtebildner aus dem regenerierten lonenaustauscher verwendet wird und diese Flüssigkeitsmenge dem jeweiligen ablaufenden Spülprogramm angepaßt ist, wird eine beträchtliche Einsparung an Wasser erzielt. Beispielsweise stellt sich bei einem Starkprogramm mit zwei Zwischenspülgängen eine Durchspülmenge von nur etwa 1,5 Liter Flüssigkeit und bei einem Normalprogramm mit einem Zwischenspülgang eine Durchspülmenge von nur etwa 2.5 Liter Flüssigkeit ein. Dadurch, daß das Ausspülen der ausgetauschten Härtebildner aus dem regenerierten lonenaustauscher ausschließlich in dem Teilprogramm Zwischenspülen erfolgt, wird die Dauer des Spülprogrammes um die Dauer des eingesparten Teilprogrammes Zugabe einer Rückspülwassermenge zum Ausspülen der ausgetauschten Härtebildner aus dem regenerierten lonenaustauscher verkürzt.

Mit der Erfindung ist bei einem Verfahren der eingangs genannten Art auf einfache Art und Weise eine weitere Verkürzung der Programmlaufzeit und eine weitere Einsparung an Wasser erreicht.

## Patentansprüche

1. Verfahren zum Betrieb einer programmgesteuerten Geschirrspülmaschine mit einer Enthärtungseinrichtung, bestehend aus einem lonenaustauscher, einem Salzvorratsbehälter und einem Regenerierwasser-Vorratsbehälter, wobei die Geschirrspülmaschine mit aus den Teilprogrammen - Vorspülen, Reinigen, Zwischenspülen, Klarspülen, Trocknen, Zugabe einer Solemenge zum Regenerieren des lonenaustauschers und Ausspülen der ausgetauschten Härtebildner aus dem regenerierten lonenaustauscher - wählbaren Spülprogrammen betätigbar ist, und wobei im Teilprogramm Reinigen das Teilprogramm Zugabe einer Solemenge zum Regenerieren des lonenaustauschers eingeblendet wird, **dadurch gekennzeichnet, daß** das Ausspülen der ausgetauschten Härtebildner aus dem regenerierten lonenaustauscher ausschließlich während des Teilprogramms Zwischenspülen erfolgt, in dem die eingesetzte Flüssigkeitsmenge dem ablaufenden Spülprogramm angepaßt ist.

## Claims

1. Method of operating a program-controlled dishwashing machine with a softening device, consisting of an ion exchanger, a salt storage container and a regenerating water storage container, wherein the dishwashing machine is actuable with washing programs selectable from the part programs of prewashing, cleaning, intermediate washing, rinsing, drying, addition of a brine quantity for regenerating the ion exchanger and washing out the exchanged hardness former from the regenerated ion exchanger, and wherein the part program of addition of a brine quantity for regenerating the ion exchanger is incorporated into the program part of cleaning, **characterised in that** the washing out of the exchanged hardness former from the regenerated ion exchanger takes place exclusively during the part program of intermediate washing, in which the quantity of liquid employed is matched to the elapsing washing program.

## Revendications

1. Procédé pour le fonctionnement d'un lave-vaisselle commandé par programme avec un appareil d'adoucissement, comprenant un échangeur d'ions, un réservoir de sel et un réservoir d'eau de régénération, le lave-vaisselle pouvant être actionné avec des programmes de lavage pouvant être sélectionnés à partir des programmes partiels - prélavage, nettoyage, lavage intermédiaire, rinçage, séchage, addition d'une quantité d'eau salée pour la régénération de l'échangeur d'ions et enlèvement par lavage des agents formateurs de dureté échangés de l'échangeur d'ions régénéré, et le programme partiel addition d'une quantité d'eau salée pour la régénération de l'échangeur d'ions étant affiché en surimpression dans le programme partiel nettoyage,
**caractérisé en ce que**
l'enlèvement par lavage des agents formateurs de dureté échangés de l'échangeur d'ions régénéré s'effectue exclusivement pendant le programme partiel lavage intermédiaire, pendant lequel la quantité de liquide utilisée est adaptée au programme de lavage en cours de déroulement.
